# EUROPÄISCHE PATENTSCHRIFT

(11) **EP 3 345 257 B1**
(45) Veröffentlichungstag und Bekanntmachung des Hinweises auf die Patenterteilung: **23.09.2020**
(21) Anmeldenummer: 16733872.2
(22) Anmeldetag: 30.05.2016
(51) Int. Cl.: H01R 13/518, H01R 13/506, H01R 13/508, H01R 13/514

(54) **HALTERAHMEN FÜR STECKVERBINDERMODULE**
SUPPORT FRAME FOR CONNECTOR MODULE
ARMATURE DE SUPPORT POUR CONNECTEUR MODULAIRE

(30) Priorität: 03.09.2015 DE 102015114696; 03.09.2015 DE 102015114703
(43) Veröffentlichungstag der Anmeldung: 11.07.2018
(73) Patentinhaber: Harting Electric GmbH & Co. KG, 32339 Espelkamp (DE)
(72) Erfinder: HERBRECHTSMEIER, Heiko, 32257 Bünde (DE); MEIER, Heiko, 32425 Minden (DE)
(86) Internationale Anmeldenummer: PCT/DE2016/100249
(87) Internationale Veröffentlichungsnummer: WO 2017/036439

(56) Entgegenhaltungen:
- CN-U- 202 084 755
- DE-C1- 19 707 120
- DE-U1-202012 103 360
- DE-U1-202012 103 360

## Beschreibung

Die Erfindung geht aus von einem Halterahmen für Steckverbindermodule nach dem Oberbegriff des unabhängigen Anspruchs 1.

Derartige Halterahmen dienen zur Halterung von Steckverbindermodulen, wobei der Halterahmen mit verschiedenen Steckverbindermodulen bestückt und anschließend in ein Steckverbindergehäuse eingesetzt und mit diesem verschraubt wird. Dabei muss der Halterahmen mechanisch stabil sein, um den auftretenden Steck- und Ziehkräften beim Zusammenfügen bzw. Trennen der Steckverbindung standhalten zu können.

### Stand der Technik

Aus der DE 19 707 120 C1 ist ein Halterahmen für Steckverbindermodule bekannt. Der Halterahmen besteht aus zwei Hälften, die über ein Gelenk miteinander verbunden sind. In Ausnehmungen der Seitenflächen der jeweiligen Hälfte greifen Rasthaken der Steckverbindermodule ein. Das Gelenk beziehungsweise die endseitigen Gelenke sind in den Befestigungsenden des Halterahmens angeordnet. Beim Aufschrauben des Halterahmens auf eine Befestigungsfläche richten sich die Rahmenteile derart aus, dass die Seitenteile des Halterahmens rechtwinklig zur Befestigungsfläche ausgerichtet sind. Dadurch sind die Steckverbindermodule im Halterahmen fixiert.

Der Halterahmen der DE 19 707 120 C1 besitzt keine eindeutig definierte offene Stellung zur Bestückung des Halterahmens mit Steckverbindermodulen. Daraus folgt gelegentlich eine etwas sperrige Montage, insbesondere bei ungeübten Personen.

Bei erfolgreicher Bestückung des Halterahmens mit Steckverbindermodulen muss dieser in einen geschlossen Zustand beziehungsweise in eine geschlossene Position gebracht werden, damit die Steckverbindermodule fixiert sind. Für den geschlossenen Zustand des Halterahmens des Standes der Technik gibt es keinen fixierten geschlossenen Zustand, so dass sich der Halterahmen versehentlich öffnen kann, wodurch die Module aus ihrer Verankerung fallen können.

Die DE 20 2012 103 360 U1 zeigt einen Halterahmen, der aus zwei Hälften gebildet ist, die über endseitig befindliche Rastschienen innerhalb einer Ebene zur Bestückung mit Steckverbindermodulen parallel auseinandergezogen werden können. Zur Fixierung der Steckverbindermodule werden die Hälften wieder parallel zusammengeschoben.

Die CN 202 084 755 U zeigt einen Halterahmen, dessen zwei Hälften gelenkig miteinander verbunden sind. Der Halterahmen kann zur Bestückung mit Steckverbindermodulen aufgeklappt werden, wobei die Hälften dabei eine gewinkelte Stellung zueinander einnehmen. Werden die Hälften wieder zusammengeklappt, befindet sich der Halterahmen in einer geschlossenen Position und die Steckverbindermodule sind im Halterahmen fixiert. Die gelenkige Verbindung der Hälften kann über eine Schraube blockiert werden, womit der Halterahmen in seiner geschlossenen Position fixiert ist.

Durch eine reine gelenkige Verbindung besteht kein definierter elektrischer Kontakt zwischen den Hälften des Halterahmens. Dadurch kann der Halterahmen zu Erdungszwecken nicht benutzt werden.

### Aufgabenstellung

Die Aufgabe der Erfindung besteht darin einen Halterahmen vorzuschlagen der einfach handhabbar und vielseitig einsetzbar ist.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Der erfindungsgemäße Halterahmen ist dafür vorgesehen Steckverbindermodule aufzunehmen. Anschließend wird der Halterahmen in ein Steckverbindergehäuse eingebaut beziehungsweise an eine Wandfläche, beispielsweise einer Maschine, angeschraubt.

Der Halterahmen besteht aus zwei miteinander verbindbaren Hälften. Jede dieser Hälften weist eine Seitenfläche und eine Stirnfläche aus. Die beiden Hälften definieren in etwa in ihrem Kontaktbereich eine Trennungsebene, die parallel zu den Längsseiten der Hälften verläuft.

Die Hälften sind in zumindest zwei Positionen zueinander ausrichtbar. In der Regel wird die Ausrichtbarkeit durch eine gelenkige Verbindung realisiert, die weiter unten noch näher beschrieben ist.

Der Halterahmen weist zumindest ein Fixierungsmittel auf und die Hälften sind über das zumindest eine Fixierungsmittel in zumindest zwei Positionen zueinander, eine offene Position und eine geschlossene Position, fixierbar. In der offenen Position kann der Halterahmen mit Steckverbindermodulen bestückt werden. In der geschlossenen Position sind die Steckverbindermodule im Halterahmen fixiert und können, beispielsweise beim Einbau des Halterahmens in ein Steckverbindergehäuse, nicht mehr verrutschen oder hinausfallen. Nach der Erfindung handelt es sich bei dem Fixierungsmittel um zumindest ein Sperrelement und/oder um zumindest eine Pressnase, die in zumindest eine Mulde (10) eingreift.

Mit offener Position ist gemeint, dass die Hälften entlang der Trennungslinie in einen Winkel α ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften können die Steckverbindermodule besonders leicht in den Halterahmen eingelegt werden. In der geschlossenen Position nehmen die Hälften einen Winkel von etwa 180° beziehungsweise genau 180° zueinander ein. Die Hälften stehen also in der geschlossenen Position parallel zueinander. Nach der Erfindung weist der Halterahmen endseitig jeweils einen Drehpunkt auf, wobei die Verbindungslinie der Drehpunkte eine Drehachse bildet, die parallel zu den Seitenflächen der Hälften verläuft. Entlang der Drehachse können die Hälften des Halterahmens gedreht und zueinander ausgerichtet werden. Die Drehpunkte werden in der Regel von einem Gelenkkopf gebildet, der in einer passenden Gelenkaufnahme geführt wird und weiter unten noch näher beschrieben ist.

Vorteilhaft ist es, wenn eine erste Hälfte zumindest einen Gelenkkopf aufweist und eine zweite Hälfte zumindest eine dazu passende Gelenkaufnahme aufweist. Der Gelenkkopf der ersten Hälfte ist in die Gelenkaufnahme der zweiten Hälfte eingreifbar, wodurch eine gelenkige Verbindung der Hälften bereitstellbar ist. Durch die gelenkige Verbindung sind die Hälften des Halterahmens zueinander ausrichtbar.

Besonders vorteilhaft ist es, wenn die erste Hälfte zwei Gelenkköpfe aufweist, die in der Regel an den jeweiligen Stirnseiten der Hälfte angeordnet sind. Die zweite Hälfte weist zwei dazu passende Gelenkaufnahmen auf, in welche die Gelenkköpfe der ersten Hälfte eingreifbar sind. Zwei endseitige Gelenke verleihen der gelenkigen Verbindung mechanische Stabilität.

In einer besonders vorteilhaften Ausführungsform der Erfindung ist an dem Gelenkkopf ein Gelenkarm oder es ist an den Gelenkköpfen jeweils ein Gelenkarm angeformt. Der Gelenkarm ist oder die Gelenkarme sind mit der ersten Hälfte verbunden beziehungsweise daran angeformt. An dem Gelenkarm oder an den Gelenkarmen ist jeweils eine Pressnase angeformt.

Vorteilhafterweise weist die zweite Hälfte zwei Mulden im Bereich beziehungsweise in der Nähe der Gelenkaufnahme oder jeweils zwei Mulden im Bereich beziehungsweise in der Nähe der jeweiligen Gelenkaufnahmen auf. Die Pressnase ist in die zwei Mulden oder die Pressnasen sind in die jeweils zwei Mulden einpressbar, wodurch die Hälften in zumindest zwei Positionen, eine offene Position und eine geschlossene Position, zueinander fixierbar sind. Hierdurch wird eine zuverlässige Fixierung des Gelenkrahmens in zwei Positionen, eine offene und eine geschlossene Position, erreicht. Die hierfür benötigten technischen Mittel sind direkt an den Hälften des Gelenkrahmens angeformt, so dass der hier vorgeschlagene Halterahmen, im Vergleich zum Stand der Technik, keinerlei weitere Bauteile benötigt und dennoch weitere Vorteile bietet. Die hier vorgeschlagene Lösung ist einfach und kostengünstig zu realisieren.

Die oben beschriebene Fixierung arbeitet mit einer so genannten Übermaßpressung und ist daher besonders zuverlässig.

Vorzugsweise sind die Hälften aus einem metallischen Material gefertigt. In einem geschlossenen Zustand stehen die Hälften in einen elektrisch leitenden Kontakt zueinander. Dadurch kann der Gelenkrahmen auch zu Erdungszwecken eingesetzt werden.

Im Folgenden wird jetzt die Funktion eines weiteren Fixierungsmittels, eines so genannten Sperrelements, näher erläutert.

Der erfindungsgemäße Halterahmen ist dazu vorgesehen Steckverbindermodule aufzunehmen und anschließend in ein Steckverbindergehäuse eingebaut zu werden. Der Halterahmen besteht aus zwei miteinander verbindbaren Hälften, einer ersten Hälfte und einer zweiten Hälfte. Der Halterahmen weist zumindest ein erstes Sperrelement auf.

Die Hälften sind in zumindest zwei Positionen zueinander ausrichtbar und über das erste Sperrelement in zumindest zwei Positionen zueinander fixierbar. Die Ausrichtbarkeit der Hälften wird über die gelenkige Verbindung erzielt, die weiter unten noch genauer beschrieben ist. Nach der Erfindung weist der Halterahmen endseitig jeweils einen Drehpunkt auf, wobei die Verbindungslinie der Drehpunkte eine Drehachse bildet, die parallel zu den Seitenflächen der Hälften verläuft. Entlang der Drehachse können die Hälften des Halterahmens gedreht und zueinander ausgerichtet werden. Die Drehpunkte werden in der Regel von einem Gelenkkopf gebildet, der in einer passenden Gelenkaufnahme geführt wird und weiter unten noch näher beschrieben ist.

Vorzugsweise weist das erste Sperrelement eine bogenförmige Form auf. Man könnte auch von einer U-Form sprechen. Ein Ende des Sperrelements ist an der ersten Hälfte und das andere Ende des Sperrelements ist an der zweiten Hälfte gehalten.

Besonders vorteilhaft ist es, wenn das erste Sperrelement unter einer Vorspannung an den Hälften befestigt ist und wenn durch die Vorspannung eine Kraft ausgeübt wird, die den Halterahmen in einer offenen Position oder in einer geschlossenen Position fixiert. Die durch die Vorspannung anliegende Kraft wird zur Fixierung des Halterahmens in einer geschlossenen oder einer offenen Position genutzt. Bei der Ausrichtung der Hälften muss der Benutzer zunächst eine Gegenkraft überwinden, bis der Halterahmen in die jeweilige Position (offen oder geschlossen) verbleibt beziehungsweise in dieser Position fixiert ist.

Die aus der Vorspannung des ersten Sperrelements resultierende Kraft wirkt auf die stirnseitigen Gelenke beziehungsweise auf die Endpunkte der Drehachse des Halterahmens. Je nachdem in welcher Ausrichtung sich der Halterahmen gerade befindet, wirkt eine resultierende Kraft auf die gelenkige Verbindung und zwingt den Halterahmen in eine geschlossene oder offene Position. Nach der Erfindung weist der Halterahmen zumindest ein zweites Sperrelement auf. Vorzugsweise ist das erste Sperrelement an einer Stirnfläche des Halterahmens angeordnet ist und das zweite Sperrelement ist an der gegenüberliegenden Stirnfläche des Halterahmens angeordnet.

Das erste Sperrelement befindet sich auf der Innenseite der ersten Stirnfläche des Halterahmens. Das zweite Sperrelement befindet sich auf der Innenseite der zweiten Stirnfläche des Halterahmens. Dadurch ist der Halterahmen mechanisch stabil in seiner Ausrichtungsmöglichkeit.

Vorzugsweise ist das zweite Sperrelement meanderförmig ausgebildet. Diese Meanderform unterstützt die Ausrichtbewegung der Hälften.

Besonders vorteilhaft ist es wenn auch das zweite Sperrelement unter einer Vorspannung an den Hälften befestigt ist. Diese Vorspannung kann die Fixierung durch das erste Sperrelement unterstützen.

Vorteilhafterweise bestehen die Hälften aus einem metallischen Material.

In einem geschlossenen Zustand stehen die Hälften in einem elektrisch leitenden Kontakt zueinander. Die elektrisch leitende Verbindung zwischen den Hälften kann auch durch das Sperrelement bewirkt beziehungsweise unterstützt werden. Dazu muss das Sperrelement beziehungsweise müssen die Sperrelemente ebenfalls aus einem elektrisch leitenden Material bestehen.

Mit offener Position ist gemeint, dass die Hälften entlang der Trennungslinie in einen Winkel α ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften können die Steckverbindermodule besonders leicht in den Halterahmen eingelegt werden. In der geschlossenen Position nehmen die Hälften einen Winkel von etwa 180° beziehungsweise genau 180° zueinander ein. Die Hälften stehen also in der geschlossenen Position parallel zueinander.

Über das Sperrelement werden die beiden Hälften zuverlässig in elektrischen Kontakt zueinander gebracht. Dies geschieht zum einen über das Sperrelement selbst, sofern es aus einem elektrisch leitenden Material gefertigt ist. Außerdem wird durch die Vorspannung des Sperrelements 107 der Gelenkkopf einer Hälfte in die Gelenkaufnahme der anderen Hälfte gedrückt, wodurch ein zuverlässiger elektrischer Kontakt entsteht.

Bei der vorliegenden Erfindung werden die Begriffe offener oder geschlossener Zustand und offene oder geschlossene Position synonym verwendet.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines Halterahmens nach der Erfindung,
- Fig. 2: einen Ausschnitt eines Gelenks des Halterahmens in einer offenen Position,
- Fig. 3: einen Ausschnitt eines Gelenks des Halterahmens in einer geschlossenen Position,
- Fig. 4: eine perspektivische Darstellung des offenen Halterahmens,
- Fig. 5: eine perspektivische Darstellung des geschlossenen Halterahmens,
- Fig. 6: eine perspektivische Darstellung des mit Steckverbindermodulen bestückten Halterahmens,
- Fig. 7: eine perspektivische Darstellung des Steckverbindermoduls,
- Fig. 8: eine Seitenansicht einer erste Ausführung des Halterahmens in einer geschlossenen Position,
- Fig. 9: eine Seitenansicht einer erste Ausführung des Halterahmens in einer offenen Position,
- Fig. 10: eine perspektivische Darstellung eines Ausschnitts einer zweite Ausführung des Halterahmens,
- Fig. 11: eine perspektivische Darstellung eines Ausschnitts einer dritte Ausführung des Halterahmens,
- Fig. 12: eine perspektivische Darstellung des geschlossenen Halterahmens,
- Fig. 13: eine perspektivische Darstellung des geschlossenen Halterahmens mit integrierten Steckverbindermodulen,
- Fig. 14: eine perspektivische Darstellung eines ersten Sperrelements,
- Fig. 15: eine perspektivische Darstellung eines zweiten Sperrelements,
- Fig. 16: eine perspektivische Darstellung eines Halterahmens mit zwei Arten von Fixierungsmitteln und
- Fig. 17: eine weitere perspektivische Darstellung des Halterahmens mit zwei Arten von Fixierungsmitteln.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

In den hier gezeigten Halterahmen 1 können bis zu drei Steckverbindermodule 19 eingesetzt werden. Diese Anzahl ist jedoch veränderbar. Die Anzahl der einzusetzenden Steckverbindermodule 19 kann durch eine Verlängerung des Halterahmens 1 entsprechend erhöht werden.

Die Figur 1 zeigt einen Halterahmen 1 in einer geschlossenen Position. Der Halterahmen 1 besteht im Wesentlichen aus zwei Hälften 4, 5, die über ein Gelenk 2, 3 miteinander verbunden sind. Eine Hälfte 5 weist dazu an den jeweiligen Stirnseiten einen Gelenkkopf 2 auf, der in eine dafür vorgesehene Gelenkaufnahme 3 der gegenüberstehenden Hälfte 4 eingreift. Man spricht hier von einer gelenkigen Verbindung der beiden Hälften 4, 5 des Halterahmens 1.

In den Figuren 2 und 3 wird ein vergrößerter Ausschnitt im Bereich eines Gelenks 2, 3 des Halterahmens 1 dargestellt. Die endseitig vorgesehenen Gelenkköpfe 2, 2' sind jeweils über einen Gelenkarm an den jeweiligen Hälften 4, 5 angeformt. An den jeweiligen Gelenkarmen 6, 6' ist jeweils eine so genannte Pressnase 7, 7' angeformt. Der Gelenkkopf 2, der Gelenkarm 6 und die Pressnase 7 bilden zusammen in etwa die Form eines flachen Kegels.

Die zweite Hälfte 5 des Halterahmens 1 bildet im Bereich der gelenkigen Verbindung jeweils zwei Mulden 9, 9 , 10, 10' aus. Insgesamt sind demnach vier solcher Mulden, jeder Seite umfasst zwei, an der zweiten Hälfte 5 vorgesehen. Die oben beschriebenen, am ersten Halterahmen 4 angeformten, Pressnasen können in die jeweils zwei Mulden 9, 9', 10, 10' eingreifen beziehungsweise sind darin einpressbar. Dadurch sind die Hälften 4, 5 in zumindest zwei Positionen, eine offene Position (Figur 2) und eine geschlossene Position (Figur 3), zueinander fixierbar.

Jede Stirnseite 11, 12 des Halterahmens 1 weist zwei Mulden, eine erste Mulde 9 und eine zweite Mulde 10, im Bereich der gelenkigen Verbindung auf. In die jeweiligen Muldenpaare 9, 10 können die oben erwähnten Pressnasen 7, 7' eingreifen. Befinden sich die Pressnasen 7, 7' in der ersten Mulde 9 ist der Halterahmen 1 in einer offenen Position fixiert und kann mit Steckverbindermodulen 19 bestückt werden. Befinden sich die Pressnasen 7, 7' in der zweiten Mulde 10 ist der Halterahmen 1 in der geschlossenen Position fixiert, so dass die Steckverbindermodule 19 nicht mehr rausfallen und/oder verrutschen können.

Die offene und geschlossene Position wird durch Anschläge im Halterahmen 1 gesichert. Die zweite Hälfte 5 weist endseitig jeweils einen ersten Anschlag 13 und einen zweiten Anschlag auf. Der Gelenkrahmen 6 der ersten Hälfte 4 weist dazu korrespondierende Anschläge, einen ersten Anschlag 15 und einen zweiten Anschlag auf.

Die oben erwähnten Anschläge sind jeweils einer Hälfte 4, 5 des Halterahmens 1 zugehörig und stellen jeweils eine Endposition in der Ausrichtung des Halterahmens 1 dar. Liegt der erste Anschlag 13 der zweiten Hälfte 5 am ersten Anschlag 15 der ersten Hälfte 4 an, so befindet sich der Halterahmen 1 im geschlossenen Zustand. Liegt der zweite Anschlag der zweiten Hälfte 5 am zweiten Anschlag der ersten Hälfte 4 an, so befindet sich der Halterahmen 1 im offenen Zustand beziehungsweise in der offenen Position.

Der Halterahmen 1 weist eine Erdungsbuchse 24 auf, in welche ein Stift (nicht gezeigt) eines gegenüberliegenden Halterahmens (nicht gezeigt) eingreifen kann.

Steckverbindermodule 19 sind seit langem bekannt und beispielsweise in der DE 19 707 120 C1 beschrieben. Die Steckverbindermodule 19 sind mit vorstehenden, etwa rechteckförmigen Halterungsmitteln 20 und federelastischen Rasthaken 21 versehen. In den Seitenteilen 22 der Hälften 4, 5 sind als allseitig geschlossene Öffnungen ausgebildete Ausnehmungen 23 vorgesehen, in die die Halterungsmittel 20 beim Einfügen der Steckverbindermodule 19 in den Halterahmen 1 eintauchen.

In Figur 4 ist der Halterahmen 1 in einer offenen Position gezeigt. Die endseitigen Pressnasen 7, 7' greifen in die jeweilige erste Mulde 9, 9' der zweiten Hälfte 5 ein. In dieser Position kann der Halterahmen 1 mit Steckverbindermodulen 19 (Figur 7) bestückt werden.

In den Figuren 5 und 6 ist der Halterahmen 1 in einer geschlossenen Position dargestellt. Die endseitigen Pressnasen 7, 7' greifen in die jeweilige zweite Mulde 10, 10' der zweiten Hälfte 5 ein. In dieser Position können die im Halterahmen 1 eingebrachten Steckverbindermodule 19 nicht mehr verrutschen und/oder herausfallen.

Beim dem hier gezeigten Ausführungsbeispiel ist am Halterahmen 1 endseitig jeweils eine Pressnase 7, 7', also insgesamt zwei Pressnasen, vorgesehen. Es würde aber auch ausreichen, nur an einer Stirnseite 11 des Halterahmens 1 ein Pressnase 7 vorzusehen und die andere Stirnseite 12 mit einem klassischen Gelenk zu belassen.

Der Kern der Erfindung bezieht sich auf einen Halterahmen 1, in welchen Steckverbindermodule 19 einsetzbar sind, wobei der Halterahmen 1 aus zwei miteinander verbindbaren Hälften 4, 5 besteht, wobei die Hälften 4, 5 in zumindest zwei Positionen zueinander ausrichtbar sind, wobei der Halterahmen 1 zumindest ein Fixierungsmittel aufweist und wobei die Hälften 4, 5 über das zumindest eine Fixierungsmittel in zumindest zwei Positionen zueinander fixierbar sind. An der ersten Hälfte 4 zumindest eine Pressnase 7, vorzugsweise jedoch zwei Pressnasen 7, 7', angeformt ist/sind. Die zweite Hälfte 5 weist an einer Stirnseite 11 zwei Mulden 9, 10 oder an beiden Stirnseiten 11, 12 jeweils zwei Mulden 9, 9', 10, 10' auf und die Pressnase 7 ist in die zwei Mulden 9, 10 oder die Pressnasen 7, 7' sind in die jeweils zwei Mulden 9, 9', 10, 10' einpressbar, wodurch die Hälften 4, 5 in zumindest zwei Positionen, eine offene Position und eine geschlossene Position, zueinander fixierbar sind.

Die Figur 15 zeigt einen Halterahmen 1 in einer geschlossenen Position. Der Halterahmen 1 besteht im Wesentlichen aus zwei Hälften 4, 5, die über ein Gelenk 2, 3 miteinander verbunden sind. Eine Hälfte 5 weist dazu an den jeweiligen Stirnseiten einen Gelenkkopf 2 auf, der in eine dafür vorgesehene Gelenkaufnahme 3 der gegenüberstehenden Hälfte 4 eingreift. Man spricht hier von einer gelenkigen Verbindung der beiden Hälften 4, 5 des Halterahmens.

Der Halterahmen 1 weist ein erstes Sperrelement 107 auf, welches im Wesentlichen U-förmig ausgebildet ist. Das erste Sperrelement 107 ist in Figur 14 dargestellt. Die Enden des ersten Sperrelements 107 sind um 90° abgebogen. Die abgebogenen Bereiche bilden so genannte Rasthaken 9 aus.

Die Hälften 4, 5 des Halterahmens 1 weisen jeweils eine Ausnehmung 106 auf. Die Rasthaken 109 des ersten Sperrelements greifen in die Ausnehmungen 106 ein, wodurch das erste Sperrelement 107 an der Innenseite einer Stirnseite des Halterahmens 1 fixiert ist.

Das erste Sperrelement 107 wird unter einer Vorspannung in die Ausnehmungen 106 eingesetzt. Die Enden des ersten Sperrelements 107 üben durch die Vorspannung eine Kraft entlang einer virtuellen Spannungslinie 110 zueinander aus. In den Figuren 1 und 2 ist eine Mittellinie 111 des Gelenkkopfes 2 beziehungsweise der gelenkigen Verbindung der Hälften 4, 5 des Halterahmens 1 eingezeichnet.

Im Folgenden wird die Funktionsweise des ersten Sperrelements 107 genauer erläutert. Durch die Vorspannung des ersten Sperrelements 107 wird eine Kraft auf die gelenkige Verbindung des Halterahmens 1 ausgeübt. Eine daraus resultierende Kraft veranlasst die Hälften 4, 5 sich in einer geschlossenen oder offenen Position zueinander zu stellen.

Befindet sich die Spannungslinie 110 oberhalb der Mittellinie des Gelenks 2, 3, werden die Hälften 4, 5 in eine geschlossene Position des Halterahmens 1 zueinander geführt (Figur 15). Dabei wird ein vom Gelenkkopf 2 abgehender erster Anschlag 112 gegen einen ersten Anschlag 113 der Hälfte 4 gedrückt. Befindet sich die Spannungslinie 110 unterhalb der Mittellinie 111, wird ein zweiter, vom Gelenkkopf 2 abstehender Anschlag 114 gegen einen zweiten Anschlag 115 der Hälfte 4 gedrückt. Dadurch werden die Hälften 4, 5 beziehungsweise wird der Halterahmen 1 in einer offenen Position fixiert (Figur 9).

Auf einer gegenüberliegenden, innenliegenden Stirnseite des Halterahmens 1 ist ein zweites Sperrelement 107' fixiert. Dieses Sperrelement ist im Wesentlichen meanderförmig gestaltet und weist am jeweiligen Ende Rasthaken 109' auf, die in Ausnehmungen 106 an den Hälften 4, 5 gehalten sind. Eine Schlaufe des meanderförmigen, zweiten Sperrelements 107' befindet sich in Höhe des Gelenks 2, 3. Das meanderförmige zweite Sperrelement 107' unterstützt im Wesentlichen die gelenkige Verbindung der Hälften 4, 5 und stellt eine Rückstellkraft von der offenen zur geschlossenen Position bereit. Dadurch kann der Halterahmen leichter bedient werden.

Steckverbindermodule 19 sind seit langem bekannt und beispielsweise in der DE 19 707 120 C1 beschrieben. Die Steckverbindermodule 19 sind mit vorstehenden, etwa rechteckförmigen Halterungsmitteln 20 und federelastischen Rasthaken 21 versehen. In den Seitenteilen 22 der Hälften 4, 5 sind als allseitig geschlossene Öffnungen ausgebildete Ausnehmungen 23 vorgesehen, in die die Halterungsmittel 20 beim Einfügen der Steckverbindermodule 19 in den Halterahmen 1 eintauchen.

Der Halterahmen 1 weist eine Erdungsbuchse 24 auf, in welche ein Stift (nicht gezeigt) eines gegenüberliegenden Halterahmens (nicht gezeigt) eingreifen kann.

Der Kern der Erfindung bezieht sich auf einen Halterahmen 1, in welchen Steckverbindermodule 19 einsetzbar sind, wobei der Halterahmen 1 aus zwei miteinander verbindbaren Hälften 4, 5, einer ersten Hälfte 4 und einer zweiten Hälfte 5, besteht, wobei der Halterahmen 1 zumindest ein erstes Sperrelement 107 aufweist und wobei die Hälften 4, 5 über das erste Sperrelement 107 in zumindest zwei Positionen zueinander ausrichtbar und fixierbar sind. Das erste Sperrelement 107 ist unter einer Vorspannung an den Hälften 4, 5 befestigt und durch die Vorspannung wird eine Kraft ausgeübt, die den Halterahmen 1 wahlweise in einer offenen Position oder in einer geschlossenen Position fixiert.

Es hat sich als besonders effektiv herausgestellt, wenn ein Halterahmen 1 beidseitig mit einem U-förmigen Sperrelement 107 versehen ist, wie es in Figur 14 gezeigt ist.

Das im Folgenden beschriebene Ausführungsbeispiel zeigt zwei verschiedenartige Fixierungsmittel, die jedoch parallel eingesetzt werden und sehr vorteilhaft zusammenarbeiten.

Als Fixierungsmittel dient zumindest eine Pressnase 7, die in dafür vorgesehene Mulden, eine erste Mulde 9 und eine zweite Mulde 10, eingreifen, wodurch der Halterahmen eine offene Position und eine geschlossene Position einnehmen kann. Außerdem ist hier ein Sperrelement 107" vorgesehen, dass unter einer Vorspannung in Ausnehmungen 116 der Seitenteile 22 eingesetzt wird. Durch die Vorspannung des Sperrelements 107" wird eine Kraft auf die gelenkige Verbindung des Halterahmens 1 ausgeübt. Eine daraus resultierende Kraft veranlasst die Hälften 4, 5 sich in einer geschlossenen oder offenen Position zueinander zu stellen.

Das Sperrblech 107" besteht aus einem federelastischen Drahtstück, welches sich an die Rahmenform des Halterahmens 1 anschmiegt. Daher ist diese Ausführungsform besonders zu bevorzugen. Das Sperrblech 107" in den Figuren 16 und 17 unterscheidet sich geometrisch von den Sperrblechen 107, 107' der Figuren 1-5. Die Funktionsweise ist jedoch im Wesentlichen gleich.

**Bezugszeichenliste**

| | | | |
|---|---|---|---|
| 1 | Halterahmen | | |
| 2 | Gelenkkopf | 15 | Erster Anschlag am Gelenkarm |
| 3 | Gelenkaufnahme | | |
| 4 | Erste Hälfte | 17 | |
| 5 | Zweite Hälfte | 18 | |
| 6 | Gelenkarm | 19 | Steckverbindermodul |
| 7 | Pressnase | 20 | Halterungsmittel |
| 8 | | 21 | Rasthaken |
| 9 | Erste Mulde | 22 | Seitenteil |
| 10 | Zweite Mulde | 23 | Ausnehmung |
| 11 | Stirnseite | 24 | Erdungsbuchse |
| 12 | Stirnseite | 25 | |
| 13 | Erster Anschlag | 26 | |
| 106 | Ausnehmung | | |
| 107, 107', 107" | Erstes Sperrelement; zweites Sperrelement | | |
| 109 | Rasthaken | | |
| 110 | Spannungslinie | | |
| 111 | Mittellinie | | |
| 112 | Erster Anschlag des Gelenkkopfes | | |
| 113 | Erster Anschlag der Hälfte | | |
| 114 | Zweiter Anschlag des Gelenkkopfes | | |
| 115 | Zweiter Anschlag der Hälfte | | |
| 116 | Ausnehmung | | |

## Patentansprüche

1. Halterahmen (1), in welchen Steckverbindermodule (19) einsetzbar sind, wobei der Halterahmen (1) aus zwei miteinander verbindbaren Hälften (4, 5), einer ersten Hälfte (4) und einer zweiten Hälfte (5), besteht, wobei der Halterahmen (1) endseitig jeweils einen Drehpunkt aufweist, wobei die Verbindungslinie der Drehpunkte eine Drehachse bildet, die parallel zu den Seitenflächen (22) der Hälften (4, 5) verläuft, wobei die Hälften (4, 5) entlang der Drehachse drehbar und in einer geschlossenen Position und in einer offenen Position ausrichtbar sind
**dadurch gekennzeichnet,**
**dass** die erste Hälfte (4) einen ersten Anschlag (15) und einen zweiten Anschlag aufweist und
**dass** die zweite Hälfte (5) einen ersten Anschlag (13) und einen zweiten Anschlag aufweist,
**dass** sich der Halterahmen (1) in der geschlossenen Position befindet, wenn der erste Anschlag (13) der zweiten Hälfte (5) am ersten Anschlag (15) der ersten Hälfte (4) anliegt und sich der Halterahmen (1) in der offenen Position befindet, wenn der zweite Anschlag der zweiten Hälfte (5) am zweiten Anschlag der ersten Hälfte 4 anliegt,
**dass** der Halterahmen (1) zwei verschiedenartige Fixierungsmittel aufweist und **dass** die Hälften (4, 5) über die zwei verschiedenartigen Fixierungsmittel jeweils in der geschlossenen Position und der offenen Position fixierbar sind,
**dass** es sich bei einem Fixierungsmittel um zumindest eine Pressnase (7, 7') handelt, die in zumindest eine Mulde (10, 10') eingreift und dass es sich bei einem weiteren Fixierungsmittel um ein federelastisches Sperrelement (107, 107', 107") nandelt, welches unter einer Vorspannung an den Hälften (4, 5) befestigt.

2. Halterahmen (1), nach einem der vorstehenden Ansprüche
**dadurch gekennzeichnet, dass**
eine erste Hälfte (4) zumindest einen Gelenkkopf (2) aufweist und eine zweite Hälfte (5) zumindest eine dazu passende Gelenkaufnahme (3) aufweist, wobei der Gelenkkopf (2) der ersten Hälfte (4) in die Gelenkaufnahme (3) der zweiten Hälfte (5) eingreifbar ist und dadurch eine gelenkige Verbindung der Hälften (4, 5) bereitstellbar ist.

3. Halterahmen (1), nach einem der vorstehenden Ansprüche
**dadurch gekennzeichnet,**
- **dass** die erste Hälfte (4) zwei Gelenkköpfe (2, 2') aufweist, die an den jeweiligen Stirnseiten der ersten Hälfte (4) angeordnet sind und
- **dass** die zweite Hälfte (5) zwei Gelenkaufnahmen (3, 3') aufweist, in welche die Gelenkköpfe (2, 2') der ersten Hälfte (4) eingreifbar sind.

4. Halterahmen (1), nach einem der beiden vorstehenden Ansprüche
**dadurch gekennzeichnet, dass**
an dem Gelenkkopf (2) ein Gelenkarm (6) oder an den Gelenkköpfen (2, 2') jeweils ein Gelenkarm (6, 6') angeformt ist, wobei der Gelenkarm (6) oder die Gelenkarme (6, 6') mit der ersten Hälfte (4) verbunden ist/sind.

5. Halterahmen (1), nach einem der vorstehenden Ansprüche
**dadurch gekennzeichnet, dass**
an der ersten Hälfte (4) die zumindest eine Pressnase (7), vorzugsweise jedoch zwei Pressnasen (7, 7'), angeformt ist/sind.

6. Halterahmen (1), nach vorstehendem Anspruch
**dadurch gekennzeichnet, dass**
an dem Gelenkarm (6) die Pressnase (7) angeformt ist oder an den Gelenkarmen (6, 6') jeweils eine Pressnase (7, 7') angeformt ist.

7. Halterahmen (1), nach vorstehendem Anspruch
**dadurch gekennzeichnet,**
- **dass** die zweite Hälfte (5) an einer Stirnseite (11) die zumindest eine Mulde (10) oder an beiden Stirnseiten (11, 12) jeweils zumindest eine Mulde (10, 10') aufweist und
- **dass** die Pressnase (7) in der zumindest einen Mulde (10) oder die Pressnasen (7, 7') in der jeweils zumindest einen Mulde (10, 10') aufnehmbar sind,
- **so dass** die Hälften (4, 5) in zumindest zwei Positionen, eine offene Position und eine geschlossene Position, zueinander fixierbar sind.

8. Halterahmen (1), nach vorstehendem Anspruch
**dadurch gekennzeichnet,**
- **dass** die zweite Hälfte (5) an einer Stirnseite (11) zwei Mulden (9, 10) oder an beiden Stirnseiten (11, 12) jeweils zwei Mulden (9, 9', 10, 10') aufweist und
- **dass** die Pressnase (7) in die zwei Mulden (9, 10) oder die Pressnasen (7, 7') in die jeweils zwei Mulden (9, 9', 10, 10') aufnehmbar sind,
- **so dass** die Hälften (4, 5) in zumindest zwei Positionen, eine offene Position und eine geschlossene Position, zueinander fixierbar sind.

9. Halterahmen (1), nach einem der Ansprüche 8 oder 9,
**dadurch gekennzeichnet,**
die Pressnase (7) in zumindest eine der zumindest einen Mulde (9, 10) oder die Pressnasen (7, 7') in jeweils zumindest eine der jeweils zumindest einen Mulde (9, 10) einpressbar ist/sind.

10. Halterahmen (1), nach einem der vorstehenden Ansprüche
**dadurch gekennzeichnet, dass**
die Hälften (4, 5) aus einem metallischen Material bestehen und in einem geschlossenen Zustand in einen elektrisch leitenden Kontakt zueinander stehen.

11. Halterahmen (1) nach einem der vorstehenden Ansprüche
**dadurch gekennzeichnet, dass**
der Halterahmen (1) genau ein Sperrelement (107, 107') aufweist.

12. Halterahmen (1) nach einem der vorstehenden Ansprüche 1-10
**dadurch gekennzeichnet, dass**
der Halterahmen (1) ein erstes Sperrelement (107) und/oder ein zweites Sperrelement (107') aufweist.

13. Halterahmen (1) nach einem der vorstehenden Ansprüche 1-10
**dadurch gekennzeichnet, dass**
der Halterahmen (1) zwei erste Sperrelemente (107) und/oder zwei zweite Sperrelemente (107') aufweist.

14. Halterahmen (1) nach einem der vorstehenden Ansprüche
**dadurch gekennzeichnet, dass**
das erste Sperrelement (107) eine U-Form aufweist und ein Ende des Sperrelements (107) an der ersten Hälfte (4) und das andere Ende des Sperrelements (107) an der zweiten Hälfte (5) gehalten ist.

15. Halterahmen (1), nach einem der vorstehenden Ansprüche
**dadurch gekennzeichnet,**
- **dass** das erste Sperrelement (107) und/oder das zweite Sperrelement (107') unter einer Vorspannung an den Hälften (4, 5) befestigt ist und
- **dass** durch die Vorspannung eine Kraft ausgeübt wird, die den Halterahmen (1) in einer offenen Position oder in einer geschlossenen Position fixiert.

16. Halterahmen (1), nach einem der vorstehenden Ansprüche
**dadurch gekennzeichnet, dass**
das zweite Sperrelement (107') meanderförmig ist.

17. Halterahmen (1), nach einem der vorstehenden Ansprüche
**dadurch gekennzeichnet, dass**
das erste Sperrelement (107) an einer Stirnfläche des Halterahmens (1) angeordnet ist und das zweite Sperrelement (107') an der gegenüberliegenden Stirnfläche des Halterahmens (1) angeordnet ist.

## Claims

1. Holding frame (1) into which plug connector modules (19) can be inserted, wherein the holding frame (1) consists of two interconnectable halves (4, 5), a first half (4) and a second half (5), wherein the holding frame (1) has a pivot point at each end side, wherein the line connecting the pivot points forms an axis of rotation which extends parallel to the side faces (22) of the halves (4, 5), wherein the halves (4, 5) can be rotated along the axis of rotation and can be aligned in a closed position and in an open position,
**characterized**
**in that** the first half (4) has a first stop (15) and a second stop, and
**in that** the second half (5) has a first stop (13) and a second stop,
**in that** the holding frame (1) is located in the closed position when the first stop (13) of the second half (5) bears against the first stop (15) of the first half (4), and the holding frame (1) is located in the open position when the second stop of the second half (5) bears against the second stop of the first half 4,
**in that** the holding frame (1) has two fixing means of different types, and **in that** the halves (4, 5) can be fixed respectively in the closed position and the open position via the two fixing means of different types,
**in that** one fixing means is at least one press lug (7, 7') which engages into at least one recess (10, 10') and in that a further fixing means is a spring-elastic locking element (107, 107', 107'') which fastens to the halves (4, 5) under pretension.

2. Holding frame (1) according to one of the preceding claims,
**characterized in that**
a first half (4) has at least one joint head (2) and a second half (5) has at least one joint receptacle (3) which matches said joint head, wherein the joint head (2) of the first half (4) can engage into the joint receptacle (3) of the second half (5) and, as a result, an articulated connection of the halves (4, 5) can be provided.

3. Holding frame (1) according to either of the preceding claims,
**characterized**
- **in that** the first half (4) has two joint heads (2, 2') which are arranged on the respective end faces of the first half (4), and
- **in that** the second half (5) has two joint receptacles (3, 3') into which the joint heads (2, 2') of the first half (4) can engage.

4. Holding frame (1) according to either of the two preceding claims,
**characterized in that**
a joint arm (6) is formed on the joint head (2) or a joint arm (6, 6') is formed on each of the joint heads (2, 2'), wherein the joint arm (6) or the joint arms (6, 6') is/are connected to the first half (4).

5. Holding frame (1) according to one of the preceding claims,
**characterized in that**
the at least one press lug (7), preferably however two press lugs (7, 7'), is/are formed on the first half (4).

6. Holding frame (1) according to the preceding claim,
**characterized in that**
the press lug (7) is formed on the joint arm (6) or a press lug (7, 7') is formed on each of the joint arms (6, 6').

7. Holding frame (1) according to the preceding claim,
**characterized**
- **in that** the second half (5) has the at least one recess (10) on one end face (11) or at least one recess (10, 10') on each of the two end faces (11, 12), and
- **in that** the press lug (7) can be received in the at least one recess (10) or the press lugs (7, 7') can be received in the in each case at least one recess (10, 10'),
- **such that** the halves (4, 5) can be fixed in relation to one another in at least two positions, an open position and a closed position.

8. Holding frame (1) according to the preceding claim,
**characterized**
- **in that** the second half (5) has two recesses (9, 10) on an end face (11) or has two recesses (9, 9', 10, 10') on each of the two end faces (11, 12), and
- **in that** the press lug (7) can be received in the two recesses (9, 10) or the press lugs (7, 7') can be received in the respective two recesses (9, 9', 10, 10'),
- **such that** the halves (4, 5) can be fixed in relation to one another in at least two positions, an open position and a closed position.

9. Holding frame (1) according to either of Claims 8 and 9,
**characterized in that**
the press lug (7) can be pressed into at least one of the at least one recess (9, 10) or the press lugs (7, 7') can be pressed into in each case at least one of the respectively at least one recess (9, 10).

10. Holding frame (1) according to one of the preceding claims,
**characterized in that**
the halves (4, 5) consist of a metallic material and, in a closed state, are in electrically conductive contact with one another.

11. Holding frame (1) according to one of the preceding claims,
**characterized in that**
the holding frame (1) has precisely one locking element (107, 107').

12. Holding frame (1) according to one of the preceding Claims 1-10,
**characterized in that**
the holding frame (1) has a first locking element (107) and/or a second locking element (107').

13. Holding frame (1) according to one of the preceding Claims 1-10,
**characterized in that**
the holding frame (1) has two first locking elements (107) and/or two second locking elements (107').

14. Holding frame (1) according to one of the preceding claims,
**characterized in that**
the first locking element (107) has a U-shape and one end of the locking element (107) is held on the first half (4) and the other end of the locking element (107) is held on the second half (5).

15. Holding frame (1) according to one of the preceding claims,
**characterized**
- **in that** the first locking element (107) and/or the second locking element (107') is fastened on the halves (4, 5) under pretension, and
- **in that** a force, which fixes the holding frame (1) in an open position or in a closed position, is exerted as a result of the pretension.

16. Holding frame (1) according to one of the preceding claims,
**characterized in that**
the second locking element (107') has a meandering form.

17. Holding frame (1) according to one of the preceding claims,
**characterized in that**
the first locking element (107) is arranged on an end face of the holding frame (1) and the second locking element (107') is arranged on the oppositely situated end face of the holding frame (1).

## Revendications

1. Châssis de maintien (1) dans lequel peuvent être insérés des modules de connecteurs à fiches (19), dans lequel le châssis de maintien (1) se compose de deux moitiés (4, 5) pouvant être raccordées l'une à l'autre, à savoir une première moitié (4) et une seconde moitié (5), dans lequel le châssis de maintien (1) comporte à chaque extrémité un point de rotation, dans lequel la ligne de jonction des points de rotation forme un axe de rotation qui s'étend parallèlement aux faces latérales (22) des moitiés (4, 5), dans lequel les moitiés (4, 5) peuvent tourner le long de l'axe de rotation et peuvent être orientées en position fermée et en position ouverte, **caractérisé**
**en ce que** la première moitié (4) comporte une première butée (15) et une seconde butée, et
**en ce que** la seconde moitié (5) comporte une première butée (13) et une seconde butée,
**en ce que** le châssis de maintien (1) se trouve en position fermée lorsque la première butée (13) de la seconde moitié (5) bute contre la première butée (15) de la première moitié (4) et le châssis de maintien (1) se trouve en position ouverte lorsque la seconde butée (14) de la seconde moitié (5) bute contre la seconde butée (1C) de la première moitié (4),
**en ce que** le châssis de maintien (1) comporte deux types différents de moyens de fixation et **en ce que** les moitiés (4, 5) peuvent être respectivement fixées en position fermée et en position ouverte par les deux types différents de moyens de fixation,
**en ce qu'**un moyen de fixation est au moins un taquet à presser (7, 7') qui s'engage dans au moins un renfoncement (10, 10') et **en ce qu'**un autre moyen de fixation est un élément de blocage élastique (107, 107', 107") qui est fixé aux moitiés (4, 5) sous précontrainte.

2. Châssis de maintien (1), selon l'une des revendications précédentes, **caractérisé en ce qu'**une première moitié (4) comporte au moins une tête d'articulation (2) et une seconde moitié (5) comporte au moins une cavité d'articulation correspondante (3), dans lequel la tête d'articulation (2) de la première moitié (4) peut s'engager dans la cavité d'articulation (3) de la seconde moitié (5), cela permettant d'obtenir un assemblage articulé des moitiés (4, 5).

3. Châssis de maintien (1) selon l'une des revendications précédentes, **caractérisé**
- **en ce que** la première moitié (4) comporte deux têtes d'articulation (2, 2') qui sont disposées sur les faces d'extrémité respectives de la première moitié (4), et
- **en ce que** la seconde moitié (5) comporte deux cavités d'articulation (3, 3') dans lesquelles peuvent s'engager les têtes d'articulation (2, 2') de la première moitié (4) .

4. Châssis de maintien (1) selon l'une des deux revendications précédentes, **caractérisé**
**en ce qu'**une tête d'articulation (2) est formée sur un bras d'articulation (6) ou **en ce qu'**un bras d'articulation (6, 6') est formé sur chacune des têtes d'articulation (2, 2'), dans lequel le ou les bras d'articulation (6) est ou sont relié (s) à la première moitié (4).

5. Châssis de maintien (1) selon l'une des revendications précédentes, **caractérisé**
**en ce qu'**au moins un taquet à presser (7), mais de préférence deux taquets à presser (7, 7'), est/sont formé(s) sur la première moitié (4).

6. Châssis de maintien (1) selon l'une des revendications précédentes, **caractérisé**
**en ce que** le taquet à presser (7) est formé sur le bras d'articulation (6) ou **en ce qu'**un taquet à presser (7, 7') est formé sur chacun des bras d'articulation (6, 6').

7. Châssis de maintien (1) selon la revendication précédente, **caractérisé**
- **en ce que** la seconde moitié (5) comporte au moins un creux (10) sur une face d'extrémité (11) ou au moins un creux (10, 10') respectif sur les deux faces d'extrémité (11, 12), et
- **en ce que** le taquet à presser (7) peut être reçu dans ledit au moins un creux (10) ou en ce que les taquets à presser (7, 7') peuvent être reçus dans ledit au moins un creux (10, 10') respectif,
- afin que les moitiés (4, 5) puissent être fixées dans au moins deux positions l'une par rapport à l'autre, à savoir une position ouverte et une position fermée.

8. Châssis de maintien (1) selon la revendication précédente, **caractérisé**
- **en ce que** la seconde moitié (5) comporte deux creux (9, 10) sur une face d'extrémité (11) ou deux creux (9, 9', 10, 10') respectifs sur les deux faces d'extrémité (11, 12) et
- **en ce que** le taquet à presser (7) peut être reçu dans les deux creux (9, 10) ou en ce que les taquets à presser (7, 7') peuvent être reçus dans les deux creux (9, 9', 10, 10') respectifs,
- afin que les moitiés (4, 5) puissent être fixées dans au moins deux positions l'une par rapport à l'autre, à savoir une position ouverte et une position fermée.

9. Châssis de maintien (1) selon l'une des revendications 8 ou 9, **caractérisé en ce que** le taquet à presser (7) peut être pressé dans au moins l'un dudit au moins un creux (9, 10) ou **en ce que** les taquets à presser (7, 7') peuvent être pressés dans au moins l'un dudit au moins un creux (9, 10) respectif.

10. Châssis de maintien (1) selon l'une des revendications précédentes, **caractérisé en ce que** les moitiés (4, 5) sont constituées d'un matériau métallique et sont en contact électriquement conducteur l'une avec l'autre dans un état fermé.

11. Châssis de maintien (1) selon l'une des revendications précédentes, **caractérisé en ce que** le châssis de maintien (1) comporte exactement un élément de blocage (107, 107').

12. Châssis de maintien (1) selon l'une des revendications 1-10 précédentes, **caractérisé en ce que** le châssis de maintien (1) comporte un premier élément de blocage (107) et/ou un second élément de blocage (107').

13. Châssis de maintien (1) selon l'une des revendications 1 à 10 précédentes, **caractérisé en ce que** le châssis de maintien (1) comporte deux premiers éléments de blocage (107) et/ou deux seconds éléments de blocage (107').

14. Châssis de maintien (1) selon l'une des revendications précédentes, **caractérisé en ce que** le premier élément de blocage (107) présente une forme en U et une extrémité de l'élément de blocage (107) est maintenue sur la première moitié (4) et l'autre extrémité de l'élément de blocage (107) est maintenue sur la seconde moitié (5).

15. Châssis de maintien (1) selon l'une des revendications précédentes, **caractérisé**
- **en ce que** le premier élément de blocage (107) et/ou le second élément de blocage (107') est fixé aux moitiés (4, 5) sous précontrainte et
- **en ce que** la précontrainte exerce une force qui fixe le châssis de maintien (1) dans une position ouverte ou dans une position fermée.

16. Châssis de maintien (1) selon l'une des revendications précédentes, **caractérisé en ce que** le second élément de blocage (107) présente une forme de méandre.

17. Châssis de maintien (1) selon l'une des revendications précédentes, **caractérisé en ce que** le premier élément de blocage (107) est disposé sur une face d'extrémité du châssis de maintien (1) et le second élément de blocage (107') est disposé sur la face d'extrémité opposée du châssis de maintien (1).
